# EUROPÄISCHE PATENTSCHRIFT

(11) **EP 1 652 275 B1**
(45) Veröffentlichungstag und Bekanntmachung des Hinweises auf die Patenterteilung: **09.05.2007**
(21) Anmeldenummer: 05747043.7
(22) Anmeldetag: 12.05.2005
(51) Int. Cl.: H01R 13/627, H01R 13/633, H01R 13/646

(54) **KOAXIALSTECKER FÜR EINEN KOAXIALSTECKVERBINDER**
COAXIAL PLUG FOR A COAXIAL PLUG-IN CONNECTOR
FICHE COAXIALE POUR UN CONNECTEUR A ENFICHAGE COAXIAL

(30) Priorität: 17.05.2004 DE 202004007909 U
(43) Veröffentlichungstag der Anmeldung: 03.05.2006
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE); ENTSFELLNER, Christian, 83413 Fridolfing (DE); FELLNER, Andreas, 84529 Tittmoning (DE)
(74) Vertreter: Zeitler, Giselher
(86) Internationale Anmeldenummer: PCT/EP2005/005173
(87) Internationale Veröffentlichungsnummer: WO 2005/114795

(56) Entgegenhaltungen:
- EP-A- 1 331 701
- DE-U- 1 951 180
- US-A- 3 680 033
- US-A- 5 176 533
- US-A- 5 746 619

## Beschreibung

Die vorliegende Erfindung betrifft einen Koaxialstecker für einen Koaxialsteckverbinder gemäß dem Oberbegriff des Anspruchs 1.
Die Erfindung betrifft ferner einen Koaxialsteckverbinder mit einem Koaxialstecker und einem Gehäusekuppler, insbesondere vom N-Typ, gemäß dem Oberbegriff des Anspruchs 3.

Koaxialsteckverbinder umfassend einen Koaxialstecker sowie einen koaxialen Gehäusekuppler, die zusammen gesteckt und miteinander verbunden einen koaxialen Steckkontakt ergeben. Zur Verbindung von Stecker und Buchse bei Koaxialsteckverbindern vom sogenannten N-Typ weist die Buchse an ihrem Außenumfang ein Gewinde auf. Der Stecker ist mit einer Überwurfhülse ausgestattet, die an ihrem inneren Umfang ebenfalls ein Gewinde aufweist. Zur Verbindung von N-Stecker und N-Buchse werden diese zusammen gesteckt, und die Überwurfhülse des N-Steckers wird mit ihrem Innengewinde auf das Außengewinde der N-Buchse aufgeschraubt. Diese Art der Verbindung von Koaxialsteckverbindern vom N-Typ ist seit langem bekannt und bietet einen guten und sicheren HF-Kontakt zwischen Stecker und Buchse. Es wird jedoch häufig als nachteilig empfunden, dass zur Verbindung von Stecker und Buchse eine manuell und zeitlich relativ aufwändige Schraubaktion durchgeführt werden muss. Beispielsweise bei solchen Anwendungen, bei denen zahlreiche Koaxialsteckverbindungen von Stecker und Buchse hergestellt werden müssen, summiert sich der manuelle und zeitliche Aufwand erheblich.

Der Erfindung liegt die Aufgabe zugrunde, einen Koaxialstecker bezüglich der Funktionen Öffnen und Schließen zu vereinfachen, wobei die Funktionssicherheit bzgl. der Übertragung von HF-Signalen voll erhalten bleiben soll.

Diese Aufgabe wird erfindungsgemäß durch einen Koaxialstecker der o.g. Art mit den in Anspruch 1 gekennzeichneten Merkmalen und durch einen Koaxialsteckverbinder der o.g. Art mit den in Anspruch 3 gekennzeichneten Merkmalen gelöst. Eine vorteilhafte Ausgestaltung der Erfindung ist in den jeweils weiteren Ansprüchen beschrieben.

Bei einem Koaxialstecker der o.g. Art ist es erfindungsgemäß vorgesehen, dass eine das Außenleitergehäuseteil umgreifende Rasthülse vorgesehen ist, welche bezüglich des Außenleitergehäuseteiles axial verschiebbar ist, dass eine Feder vorgesehen ist, welche sich mit ihrem einen Ende an dem Außenleitergehäuseteil und mit ihrem anderen Ende an der Rasthülse derart abstützt, dass die Rasthülse in Richtung des koaxialkabelseitigen Endes des Außenleitergehäuseteiles vorgespannt ist, dass die Rasthülse an ihrem steckseitigen Ende mit axialen Schlitzen ausgebildet ist, sodass elastisch federnde Rastzungen ausgebildet sind, wobei diese Rastzungen an ihrem steckseitigen Ende jeweils eine sich radial nach außen erhebende Rastkante aufweisen, und dass eine Entriegelungshülse vorgesehen ist, welche die Rasthülse umgibt und axial bezüglich der Rasthülse verschiebbar ist, wobei die Rasthülse eine sich radial nach außen erhebende und in Richtung des koaxialkabelseitigen Endes ansteigende Rampe aufweist, die mit einer entsprechend abgeschrägten Nut an einer Innenseite der Entriegelungshülse derart zusammenwirkt, dass ein Verschieben der Entriegelungshülse relativ zur Rasthülse in Richtung des koaxialkabelseitigen Endes ein radiales nach innen Biegen der Rastzungen der Rasthülse bewirkt.

Dies hat den Vorteil, dass an dem Koaxialstecker wahlweise ein Gehäusekuppler einfach befestigbar und wieder lösbar ist, welcher an einer Innenwandung eines Gehäuses des Gehäusekupplers benachbart zum steckseitigen Ende eine ringförmig umlaufende Nut aufweist, die eine Rastkante ausbildet. Eine diesen Koaxialstecker verwendende Koaxialsteckverbindung kann einfach, schnell und funktionssicher geschlossen und wieder gelöst werden, ohne dass Schraubverbindungen betätigt werden müssen.

In einer bevorzugten Ausführungsform ist an dem koaxialkabelseitigen Ende des Außenleitergehäuseteiles ein Anschlag für die Rasthülse ausgebildet, welcher eine axiale Bewegung der Rasthülse in Richtung des koaxialkabelseitigen Endes des Außenleitergehäuseteiles begrenzt.

Bei einem Koaxialsteckverbinder der o.g. Art ist es erfindungsgemäß vorgesehen, dass der Koaxialstecker wie zuvor beschrieben ausgebildet ist.

Dies hat den Vorteil, dass die Koaxialsteckverbindung einfach, schnell und funktionssicher geschlossen und wieder gelöst werden kann, ohne dass Schraubverbindungen betätigt werden müssen.

In einer bevorzugten Ausführungsform ist ein die Rastkante ausbildendes steckseitiges Ende der Nut 2,8 mm bis 3,0 mm, insbesondere 2,9 mm, von dem steckseitigen Ende des Gehäusekupplers beabstandet.

Zweckmäßigerweise weist das Gehäuse an seinem Außenumfang ein Gewinde zum Eingriff eines Innengewindes einer Überwurfhülse eines herkömmlichen Koaxialsteckers auf. Dadurch ist der Gehäusekuppler wahlweise auch mit einem herkömmlichen, normgemäßen Koaxialstecker mit Schraubverschluss verbindbar.

Die Erfindung wird im Folgenden anhand der Zeichnung näher erläutert. Diese zeigt in:
Fig. 1 eine bevorzugte Ausführungsform eines erfindungsgemäßen Gehäusekupplers in teilweise geschnittener Seitenansicht,
Fig. 2 einen zu dem Gehäusekuppler gemäß Fig. 1 passenden Koaxialstecker in Schnittansicht und
Fig. 3 den Gehäusekuppler gemäß Fig. 1 sowie den Koaxialstecker gemäß Fig. 2 in zusammen gestecktem Zustand in Schnittansicht.

Fig. 1 zeigt eine bevorzugte Ausführungsform eines Gehäusekupplers 100 vom N-Typ für einen Koaxialsteckverbinder mit einem zylinderförmigen, einen Außenleiter ausbildenden Gehäuse 10, welches ein koaxialkabelseitiges Ende 12, ein steckseitiges Ende 14 sowie auf seinem Außenumfang ein Außengewinde 16 aufweist. Der Gehäusekuppler 100 umfasst ferner einen Innenleiter 18, ein Isolierteil 20, eine Löttülle 22, eine Sechskantmutter 24, eine Zahnscheibe 26 und einen O-Ring 28.

Dieser N-Gehäusekuppler 100 ist normgemäß ausgebildet, mit folgender Ausnahme: Am steckseitigen Ende 14 ist am Innenumfang des Gehäuses 10 eine Rastkante 30 mittels einer ringförmig umlaufenden Nut 34 an einer Innenseite des Gehäuses 10 ausgebildet. Diese Nut 34 ist durch spanabhebende Bearbeitung des normgemäßen Innenumfangs des Gehäuses 10 am steckseitigen Ende 14 ausgebildet. Diese von der Norm abweichende Ausbildung des Innenumfangs des Gehäuses 10 am steckseitigen Ende 14 ist derart ausgebildet, dass die Funktion bei Aufstecken eines herkömmlichen Koaxialsteckers mit Überwurfhülse in keiner Weise beeinträchtigt ist, sodass auch an dem in Fig. 1 abgebildeten Gehäusekuppler ein normgemäßer N-Koaxialstecker mit Überwurfhülse mit Innengewinde befestigt werden kann.

Durch die Ausbildung des Gehäusekupplers 100 ist es zusätzlich möglich, einen speziell ausgebildeten Koaxialstecker in der Art eines schnellen Verschlusses aufzustecken. Dieser spezielle Koaxialstecker weist ein Rastelement auf, welches hinter die Rastkante 34 eingreift und zusammenwirkend mit der Rastkante 34 eine mechanisch feste Verbindung zwischen dem Gehäusekuppler und dem Koaxialstecker herstellt.

Ein derartiger, speziell ausgebildeter, erfindungsgemäßer Koaxialstecker 200 ist beispielhaft in Fig. 2 dargestellt und umfasst ein einen Außenleiter ausbildendes zylinderförmiges Außenleitergehäuseteil 36, einen Innenleiter 38, ein Isolierteil 40, eine Rasthülse 42, eine Entriegelungshülse 44 und einen Pressring 46. Das Außenleitergehäuseteil 36 weist ein steckseitiges Ende 48 und ein koaxialkabelseitiges Ende 50 auf. Die Rasthülse 42 umgreift das Außenleitergehäuseteil 36. Es ist eine Feder 52 vorgesehen, welche sich mit ihrem einen Ende an dem Außenleitergehäuseteil 36 und mit ihrem anderen Ende an der Rasthülse 42 derart abstützt, dass die Rasthülse 42 in Richtung des koaxialkabelseitigen Endes 50 des Außenleitergehäuseteiles 36 vorgespannt ist. An dem koaxialkabelseitigen Ende 50 des Außenleitergehäuseteiles 36 ist ein Anschlag für die Rasthülse 42 in Form des Pressrings 46 ausgebildet, welcher eine axiale Bewegung der Rasthülse 42 in Richtung des koaxialkabelseitigen Endes 50 des Außenleitergehäuseteiles 36 begrenzt. Die Rasthülse 42 ist an ihrem steckseitigen Ende 48 mit axialen Schlitzen ausgebildet, sodass elastisch federnde Rastzungen 54 ausgebildet sind. Diese Rastzungen 54 weisen an ihrem steckseitigen Ende jeweils eine sich radial nach außen erhebende Rastkante 56 auf. Die Entriegelungshülse 44 umgibt die Rasthülse 42 und ist axial bezüglich der Rasthülse 42 verschiebbar. Die Rasthülse 42 weist eine sich radial nach außen erhebende und in Richtung des koaxialkabelseitigen Endes 50 ansteigende Rampe 58 auf, die mit einer entsprechend abgeschrägten Nut 60 an einer Innenseite der Entriegelungshülse 44 derart zusammenwirkt, dass ein Verschieben der Entriegelungshülse 44 relativ zur Rasthülse 42 in Richtung des koaxialkabelseitigen Endes 50 ein radiales nach innen Biegen der Rastzungen 54 der Rasthülse 42 bewirkt.

Fig. 3 veranschaulicht die Funktionsweise des Verriegelungsmechanismus zwischen Gehäusekuppler 100 und erfindungsgemäßen Koaxialstecker 200. In eingestecktem Zustand greift die Rastzunge 54 mit der Rastkante 56 hinter die Rastkante 34 der Nut 34 ein. Hierdurch ist eine verriegelnde Halterung zwischen dem Gehäusekuppler 100 und dem Koaxialstecker 200 hergestellt, ohne dass dafür eine Schraubverbindung hergestellt werden muss. Stattdessen ist der Koaxialstecker 200 lediglich auf den Gehäusekuppler 100 aufzuschieben. Durch eine rampenförmige Ausbildung der Rastkante 56 gleitet diese automatisch an der Rastkante 30 vorbei, wobei die Rastzungen 44 elastisch radial nach innen gebogen werden, und in die Nut 34 hinein. Zum wieder Lösen dieser mechanischen Rastverbindung dient die Entriegelungshülse 44. Hierzu wird die Entriegelungshülse 44 relativ zur Rasthülse 42, beziehungsweise dem Außenleitergehäuseteil 36, axial in Richtung des koaxialkabelseitigen Endes 50 des Koaxialsteckers 200 verschoben. Hierdurch gleitet die abgeschrägte Nut 60 über die Rampe 58 der Rasthülse 42, wodurch die Rastzungen 54 radial nach innen gebogen werden. Dies führt dazu, dass die Rastkante 56 von dem Eingriff mit der Rastnase 30 gelöst wird, so dass der Koaxialstecker 200 aus dem Gehäusekuppler 100 herausgezogen werden kann.

## Patentansprüche

1. Koaxialstecker (200) für einen Koaxialsteckverbinder, insbesondere vom N-Typ, wobei der Koaxialstecker (200) ein einen Außenleiter ausbildendes zylinderförmiges Außenleitergehäuseteil (36), welches ein steckseitiges Ende (48) und ein koaxialkabelseitiges Ende (50) aufweist, umfasst,
**dadurch gekennzeichnet,**
**dass** eine das Außenleitergehäuseteil (36) umgreifende Rasthülse (42) vorgesehen ist, welche bezüglich des Außenleitergehäuseteiles (36) axial verschiebbar ist, dass eine Feder (52) vorgesehen ist, welche sich mit ihrem einen Ende an dem Außenleitergehäuseteil (36) und mit ihrem anderen Ende an der Rasthülse (42) derart abstützt, dass die Rasthülse (42) in Richtung des koaxialkabelseitigen Endes (50) des Außenleitergehäuseteiles (36) vorgespannt ist, dass die Rasthülse (42) an ihrem steckseitigen Ende (48) mit axialen Schlitzen ausgebildet ist, sodass elastisch federnde Rastzungen (54) ausgebildet sind, wobei diese Rastzungen (54) an ihrem steckseitigen Ende jeweils eine sich radial nach außen erhebende Rastkante (56) aufweisen, und dass eine Entriegelungshülse (44) vorgesehen ist, welche die Rasthülse (42) umgibt und axial bezüglich der Rasthülse (42) verschiebbar ist, wobei die Rasthülse (42) eine sich radial nach außen erhebende und in Richtung des koaxialkabelseitigen Endes (50) ansteigende Rampe (58) aufweist, die mit einer entsprechend abgeschrägten Nut (60) an einer Innenseite der Entriegelungshülse (44) derart zusammenwirkt, dass ein Verschieben der Entriegelungshülse (44) relativ zur Rasthülse (42) in Richtung des koaxialkabelseitigen Endes (50) ein radiales nach innen Biegen der Rastzungen (54) der Rasthülse (42) bewirkt.

2. Koaxialstecker (200) nach Anspruch 1, **dadurch gekennzeichnet, dass** an dem koaxialkabelseitigen Ende (50) des Außenleitergehäuseteiles (36) ein Anschlag (46) für die Rasthülse (42) ausgebildet ist, welcher eine axiale Bewegung der Rasthülse (42) in Richtung des koaxialkabelseitigen Endes (50) des Außenleitergehäuseteiles (36) begrenzt.

3. Koaxialsteckverbinder (100, 200) mit einem Koaxialstecker (200) und einem Gehäusekuppler (100), insbesondere vom N-Typ, **dadurch gekennzeichnet, dass** der Koaxialstecker (200) gemäß wenigstens einem der Ansprüche 1 oder 2 ausgebildet ist.

4. Koaxialsteckverbinder (100, 200) nach Anspruch 3, **dadurch gekennzeichnet, dass** der Gehäusekuppler (100) ein zylinderförmiges, einen Außenleiter ausbildendes Gehäuse (10) mit einem koaxialkabelseitigen Ende (12) und einem steckseitigen Ende (14) aufweist, wobei an einer Innenwandung des Gehäuses (10) benachbart zum steckseitigen Ende (14) eine ringförmig umlaufende Nut (34) ausgebildet ist, die eine Rastkante (30) bildet.

5. Koaxialsteckverbinder (100, 200) nach Anspruch 4, **dadurch gekennzeichnet, dass** ein die Rastkante (30) ausbildendes steckseitiges Ende der Nut (34) 2,8 mm bis 3,0 mm, insbesondere 2,9 mm, von dem steckseitigen Ende (14) des Gehäusekupplers (100) beabstandet ist.

6. Koaxialsteckverbinder (100, 200) nach Anspruch 4 oder 5, **dadurch gekennzeichnet, dass** das Gehäuse (10) an seinem Außenumfang ein Gewinde (16) zum Eingriff eines Innengewindes einer Überwurfhülse eines herkömmlichen Koaxialsteckers aufweist.

## Claims

1. Co-axial plug (200) for a co-axial plug and socket connector, particularly of the N type, wherein the co-axial plug (200) comprises a cylindrical outer-conductor part (36) of its shell which forms an outer conductor and which has a mating end (48) and a co-axial cable end (50), **characterised in that** a latching sleeve (42) is provided which fits round the outer-conductor part (36) of the shell and which is axially displaceable relative to the outer-conductor part (36) of the shell, **in that** a spring (52) is provided which is supported by one of its ends against the outer-conductor part (36) of the shell and by its other end against the latching sleeve (42), in such a way that the latching sleeve (42) is pre-loaded in the direction of the co-axial cable end (50) of the outer-conductor part (36) of the shell, **in that** the latching sleeve (42) is formed to have axial slots at its mating end (48) so that elastically resilient latching tongues (54) are formed, said latching tongues (54) each having, at their mating ends, a latching edge (56) which extends upwards in a radially outward direction, and **in that** an unlocking sleeve (44) is provided which surrounds the latching sleeve (42) and is displaceable axially relative to the latching sleeve (42), the latching sleeve (42) having a ramp (58) which extends upwards in a radially outward direction and which slopes up in the direction of the co-axial cable end (50), which ramp (58) co-operates with a correspondingly bevelled groove (60) in an inside face of the unlocking sleeve (44) in such a way that displacement of the unlocking sleeve (44) relative to the latching sleeve (42) in the direction of the co-axial cable end (50) causes the latching tongues (54) of the latching sleeve (42) to bend inwards radially.

2. Co-axial plug (200) according to claim 1, **characterised in that** there is formed, at the co-axial cable end (50) of the outer-conductor part (36) of the shell, a stop (46) for the latching sleeve (42), which stop (46) sets a limit for axial movement of the latching sleeve (42) in the direction of the co-axial cable end (50) of the outer-conductor part (36) of the shell.

3. Co-axial plug and socket connector (100, 200) having a co-axial plug (200) and a bulkhead socket (100), particularly of the N type, **characterised in that** the co-axial plug (200) is formed in accordance with at least one of claims 1 and 2.

4. Co-axial plug and socket connector (100, 200) according to claim 3, **characterised in that** the bulkhead socket (100) has a cylindrical shell (10) which forms an outer conductor and has a co-axial cable end (12) and a mating end (14), there being formed in an inside wall of the shell (10), adjacent the mating end (14), a groove (34) which extends round in an annular shape and which forms a latching edge (30).

5. Co-axial plug and socket connector (100, 200) according to claim 4, **characterised in that** a mating end of the groove (34), which mating end forms the latching edge (30), is spaced 2.8 mm to 3 mm, and in particular 2.9 mm, away from the mating end (14) of the bulkhead socket (100).

6. Co-axial plug and socket connector (100, 200) according to claim 4 or 5, **characterised in that** the shell (10) has on its outer circumference a thread (16) to engage with an inside thread in a union nut belonging to a conventional co-axial plug.

## Revendications

1. Fiche coaxiale (200) pour un connecteur enfichable coaxial, en particulier du type N, dans lequel la fiche coaxiale (200) comprend une partie de boîtier conductrice extérieure (36) de forme cylindrique qui forme un conducteur extérieur et qui présente une extrémité côté fiche (48) et une extrémité côté câble coaxial (50),
**caractérisée en ce que**
il est prévu une douille d'enclenchement (42) qui enveloppe la partie de boîtier conductrice extérieure (36) et qui peut être déplacée axialement par rapport à la partie de boîtier conductrice extérieure (36), **en ce qu'**il est prévu un ressort (52) qui s'appuie par une extrémité sur la partie de boîtier conductrice extérieure (36) et par l'autre extrémité sur la douille d'enclenchement (42), de telle manière que la douille d'enclenchement (42) est précontrainte en direction de l'extrémité (50) côté câble coaxial de la partie de boîtier conductrice extérieure (36), **en ce que** la douille d'enclenchement (42) est réalisée avec des fentes axiales à son extrémité côté fiche (48), de sorte qu'il se forme des languettes d'enclenchement (54) à effet élastique, lesdites languettes d'enclenchement (54) présentant chacune à leur extrémité côté fiche une arête d'enclenchement (56) qui fait saillie radialement vers l'extérieur, et **en ce qu'**il est prévu une douille de déverrouillage (44), qui entoure la douille d'enclenchement (42) et qui est déplaçable axialement par rapport à la douille d'enclenchement (42), ladite douille d'enclenchement (42) présentant une rampe (58) qui se soulève radialement vers l'extérieur et qui monte en direction de l'extrémité côté câble coaxial (50), ladite rampe coopérant avec une gorge biseautée correspondante (60) sur une face intérieure de la douille de déverrouillage (44) de telle manière qu'un déplacement de la douille de déverrouillage (44) par rapport à la douille d'enclenchement (42) en direction de l'extrémité (50) côté câble coaxial provoque une flexion radiale vers l'intérieur des languettes d'enclenchement (54) de la douille d'enclenchement (42).

2. Fiche coaxiale (200) selon la revendication 1, **caractérisée en ce qu'**une butée (46) pour la douille d'enclenchement (42) est réalisée à l'extrémité (50) côté câble coaxial de la partie de boîtier conductrice extérieure (36), butée qui limite un mouvement axial de la douille d'enclenchement (42) en direction de l'extrémité (50) côté câble coaxial de la partie de boîtier conductrice extérieure (36).

3. Connecteur enfichable coaxial (100, 200) comprenant une fiche coaxiale (200) et un coupleur à boîtier (100), en particulier du type N, **caractérisé en ce que** la fiche coaxiale (200) est réalisée selon l'une au moins des revendications 1 et 2.

4. Connecteur enfichable coaxial (100, 200) selon la revendication 3, **caractérisé en ce que** le coupleur à boîtier (100) comprend un boîtier cylindrique (10) réalisant un conducteur extérieur, avec une extrémité (12) côté câble coaxial et une extrémité (14) côté fiche, dans lequel une gorge périphérique annulaire (34) est réalisée sur une paroi intérieure du boîtier (10) au voisinage de l'extrémité (14) côté fiche, en formant une arête d'enclenchement (30).

5. Connecteur enfichable coaxial (100, 200) selon la revendication 4, **caractérisé en ce qu'**une extrémité de la gorge (34), extrémité côté fiche qui réalise l'arête d'enclenchement (30), est écartée de 2,8 à 3,0 mm, en particulier 2,9 mm, de l'extrémité (14) côté fiche du coupleur à boîtier (100).

6. Connecteur enfichable coaxial (100, 200) selon la revendication 4 ou 5, **caractérisé en ce que** le boîtier (10) présente à sa périphérie extérieure un filetage (16) destiné à s'engager dans un taraudage d'une douille-collerette d'une fiche coaxiale classique.
